# EUROPÄISCHE PATENTSCHRIFT

(11) **EP 3 890 978 B1**
(45) Veröffentlichungstag und Bekanntmachung des Hinweises auf die Patenterteilung: **21.12.2022**
(21) Anmeldenummer: 19812763.1
(22) Anmeldetag: 27.11.2019
(51) Int. Cl.: B41F 11/02, B41F 33/00, B41M 3/14

(54) **DRUCKMASCHINE MIT INSPEKTIONSEINRICHTUNG UND VERFAHREN ZUR HERSTELLUNG VON WERTPAPIERPRODUKTEN ODER WERTPAPIERZWISCHENPRODUKTEN**
PRINTING PRESS WITH INSPECTION DEVICE AND METHOD FOR MANUFACTURING SECURITY DOCUMENTS OR THEIR INTERMEDIATE PRODUCTS
MACHINE À IMPRIMER AVEC DISPOSITIF D'INSPECTION ET PROCÉDÉ DE FABRICATION DE DOCUMENTS FIDUCIAIRES OU LEURS PRODUITS INTERMÉDIAIRES

(30) Priorität: 04.12.2018 DE 102018130838
(43) Veröffentlichungstag der Anmeldung: 13.10.2021
(73) Patentinhaber: Koenig & Bauer AG, 97080 Würzburg (DE)
(72) Erfinder: BAUER, Stefan, 97291 Thüngersheim (DE); KERSTEN, Thomas, 1822 Chernex (CH); KRESS, Patrick, 97980 Bad Mergentheim-Edelfingen (DE); SCHAEDE, Johannes, 97074 Würzburg (DE); SCHWITZKY, Volkmar, 01662 Meißen (DE); TÜRKE, Thomas, 1027 Lonay (CH); ZIEGLER, Daniel, 97762 Hammelburg (DE)
(74) Vertreter: Koenig & Bauer AG
(86) Internationale Anmeldenummer: PCT/EP2019/082734
(87) Internationale Veröffentlichungsnummer: WO 2020/114857

(56) Entgegenhaltungen:
- WO-A1-2012/059861
- WO-A1-2015/032515
- WO-A2-2015/118447
- DE-A1- 10 332 212

## Beschreibung

Die Erfindung betrifft eine Druckmaschine, insbesondere eine Wertpapierdruckmaschine, sowie ein Verfahren zur Herstellung von Wertpapierprodukten oder Wertpapierzwischenprodukten gemäß Anspruch 1 bzw. 12.

Durch die WO 2016/071870 A1 ist eine Druckmaschine bekannt, durch welche auf einem Transportpfad geführtes bogenförmiges Substrat an zwei im Transportpfad beabstandeten Druckstellen nacheinander beidseitig im Mehrfarbendruck bedruckbar sind. Der Mehrfarbendruck erfolgt hierbei durch ein jeweiliges Sammeldruckwerk derart, dass die Teildruckbilder mehrerer Formzylinder auf einem Farbsammelzylinder gesammelt werden, bevor diese gemeinsam in der Druckstelle an das Substrat abgegeben werden.

Die EP 1 980 393 A1 betrifft ein Verfahren und ein System zur Herstellung von z. B. Wertpapieren, wo in mehreren einander nachfolgenden Prozessen beispielsweise u. a. ein Offsetdruck, ein Siebdruck, ein Nummerndruck und ein Lackieren durchgeführt wird. Die DE 103 32 212 A1 betrifft eine Wertpapierdruckmaschine mit einer Nummerierdruckeinheit zum Nummerieren der auf den Bogen gedruckten Banknotennutzen oder zumindest einer Markierungseinrichtung, durch welche als fehlerhaft erkannte Bogen als Makulatur gekennzeichnet werden können. Stromaufwärts des Nummerierens bzw. Markierens sind eine erste und eine zweite Inspektionseinrichtung mit einem Bildsensor und einer Auflichtquelle zum Inspizieren von Vorder- und Rückseite vorgesehen. Zusätzlich kann eine weitere Inspektionseinrichtung vorgesehen sein, die einen Bildsensor und eine Durchlichtquelle zum Durchleuchten der zu untersuchenden Bogen umfasst, und z.B. eine Inspektionen von Wasserzeichen oder der Passerhaltigkeit von Vorder- und Rückseitenaufdrucken der Bogen in Bezug zueinander ermöglicht.

Die WO 2012/059861 A1 offenbart eine Inspektionsvorrichtung, wobei in einer Ausführung nacheinander eine Durchlichtinspektion und zwei Auflichtinspektionen erfolgen. Die vorgeschlagene Lösung betrifft den Einsatz einer lichtemittierenden organischen Fläche auf dem Transportzylinder der Durchlichtinspektion. In einem Beispiel für den Einsatz in einer Druckmaschine ist eine derartige lichtemittierende organische Fläche auf dem Weg in die Auslage vorgesehen, um die abzulegenden Bogen zu inspizieren.

Die CN 204 249 518 U offenbart eine Offsetdruckmaschine für Wertpapierdruck mit einer beidseitigen Inspektionsvorrichtung zur Inspektion von im Papier enthaltenen Wassermarken, Hologrammen, Sicherheitslinien oder Perlmuttdruck Die Inspektionsvorrichtungen umfassen sich am Transportpfad gegenüberliegende Infrarotkameras.

Die WO 2015/118447 A2 betrifft eine Letterpress-, insbesondere Nummerierdruckmaschine und ist auf eine spezielle Lösung für eine Druckgruppe gerichtet, in welcher zwei mit einem Gegendruckzylinder direkt zusammen wirkende Nummerierzylinder die Farbe von einem selben Farbsammelzylinder erhalten. In einer weiteren Verfeinerung könne in Betracht gezogen werden, die Druckgruppe mit einer vorgeordneten Inspektionseinrichtung zu kombinieren. Eine solche Inspektionseinrichtung kann eine vorder- und eine rückseitige Auflichtinspektion und eine Durchlichtinspektion umfassen.

Die EP 2 484 523 A1 offenbart eine Druckmaschine mit einer Offset-Druckeinheit zum Drucken eines Grundmusters. Zwischen Bogenzufuhreinrichtung und Offset-Druckeinheit ist eine erste Inspektionseinheit für die Bogenqualität mit einer ersten und einer zweiten Kamera vorgesehen, welche auf die Vorder- bzw. Rückseite der über jeweilige Transferzylinder geförderte Bogen gerichtet ist und jeweils eine Infrarot- und eine Farbkamera umfassen, um damit Bilder von Wassermarken, Hologrammen, "pearl print" oder "security wire" aufzunehmen. Weiter ist eine zweite Inspektionseinheit für die Bogenqualität mit einer ersten auf die eine Seite eines über einen Transferzylinder gerichteten Bogens gerichteten Kamera und einer zweiten auf die andere Seite eines über einen Transferzylinder gerichteten Bogens gerichteten Kamera vorgesehen, welche jeweils eine Ultraviolett-Kamera umfassen, um im Bedruckstoff enthaltene Sicherheitsfasern aufzunehmen.

Die WO 2020/052935 A1 (nachveröffentlicht) offenbart in einer ihrer Varianten eine Reflexions- und Transmissionseinrichtung in einer als Inspektionseinheit ausgebildeten Transfereinheit, wobei eine solche Transfereinheit zwischen Bearbeitungseinheiten, nach der letzten Bearbeitungseinheit oder zwischen Substratzufuhr und der nachfolgenden ersten Bearbeitungseinheit vorgesehen sein kann.

Der Erfindung liegt die Aufgabe zugrunde, eine Druckmaschine und ein Verfahren zur Herstellung von Wertpapierprodukten oder Wertpapierzwischenprodukten zu schaffen.

Die Aufgabe wird erfindungsgemäß durch die Merkmale der Ansprüche 1 bzw. 12 gelöst.

Die mit der Erfindung erzielbaren Vorteile bestehen insbesondere darin, dass die Gefahr einer Herstellung fehlerbehafteter Wertpapiernutzen vermindert wird. Der Vorteil entsteht dadurch, dass bereits fehlerhafte Bedruckstoffabschnitte oder -bogen bereits vor dem erstmaligen Bedrucken erkannt und ausgeschleust werden können. Dabei sind bereits im unbedruckten Wertpapierbedruckstoff enthaltene Sicherheitsmerkmale im noch unbedruckten Zustand leichter zu erkennen, als nach einem ersten Bedrucken in einem ersten Druckprozess, durch den der Bedruckstoff z. B. mit hoher Flächendeckung mit einem Hintergrundmotiv oder einem Hintergrundfarbverlauf versehen wird.

Hierzu ist einer ersten Druckstelle eines ersten Druckprozesses zumindest eine Inspektionseinrichtung vorgeordnet. Dabei ist eine nach dem Durchlichtverfahren arbeitende Transmissionsinspektionseinrichtung vorgesehen, durch welche der noch unbedruckte Bedruckstoff auf im oder auf dem Bedruckstoff enthaltene Sicherheitsmerkmale überprüft wird bzw. werden kann. Hierbei findet IR-Strahlung Verwendung.

Erfindungsgemäß ist ebenfalls vor der ersten Druckstelle bzw. vor dem erstmaligen Bedrucken eine Reflexionsinspektionseinrichtung vorgesehen, durch welche der noch unbedruckte Bedruckstoff auf im oder auf dem Bedruckstoff enthaltene Sicherheitsmerkmale überprüft wird bzw. werden kann. Hierbei findet UV-Strahlung Verwendung. Bei dem noch unbedruckten Bedruckstoff handelt es sich hier um einen gänzlich unbedruckten, d. h. auch nicht in einem vorausgehenden Prozess bedruckten Bedruckstoff.

Insbesondere von Vorteil ist eine Ausführung, wobei eine Transmissionsinspektionseinrichtung und eine Reflexionsinspektionseinrichtung am Transportpfad eines selben Transportzylinders vorgesehen sind.

Eine zur Realisierung der Erfindung geeignete Druckmaschine, insbesondere Wertpapierdruckmaschine, zur Herstellung von Wertpapierprodukten oder Wertpapierzwischenprodukten umfasst eine Zuführeinrichtung für das Zuführen unbedruckten Bedruckstoffs in die Druckmaschine, mehrere Druckwerke, durch welche der unbedruckte Bedruckstoff an einer oder an mehreren Druckstellen auf beiden Seiten ein- oder mehrfarbig in einem indirekten Flachdruckverfahren oder einem indirekten Hochdruckverfahren gleichzeitig mit den Druckbildern mehrerer Formzylinder - bedruckbar ist, wobei in einer Förderstrecke zwischen der Zuführeinrichtung und der ersten im Bedruckstoffpfad angeordneten Druckstelle zwei Inspektionseinrichtungen zur Inspektion des noch unbedruckten Bedruckstoffs vorgesehen ist. Stromabwärts der zumindest einen Druckstelle ist im Bedruckstoffpfad beispielsweise eine Produktauslage vorgesehen, durch welche der bedruckte Bedruckstoff als Wertpapierprodukte oder Wertpapierzwischenprodukte zu Gebinden zusammenfassbar sind.

Bei der Herstellung von Wertpapierprodukten oder Wertpapierzwischenprodukten wird - z. B. für das Aufdrucken des Hintergrundes - eingangsseitig ein noch unbedruckter Bedruckstoff zugeführt, der Bedruckstoff in einem ersten Druckprozess an einer ersten im Bedruckstoffpfad liegenden Druckstelle erstmals auf einer oder auf beiden Seiten bedruckt, und stromabwärts des Bedruckens an einer Produktauslage zu Gebinden zusammengefasst, wobei der noch unbedruckte Bedruckstoff vor Erreichen der ersten Druckstelle durch zwei Inspektionseinrichtungen auf Sicherheitsmerkmale hin überprüft wird, die im noch unbedruckten Bedruckstoff bereits enthalten sind.

Andere Weiterbildungen, die einzeln oder in Kombinationen zum grundlegenden Erfindungsgedanken hinzutreten können, sind den Unteransprüchen und den Ausführungsbeispielen einzeln oder in beliebigen Kombinationen zu entnehmen.

Ausführungsbeispiele der Erfindung sind in den Zeichnungen dargestellt und werden im Folgenden näher beschrieben.

Es zeigen:
- Fig. 1: ein erstes Ausführungsbeispiel für eine Druckmaschine mit einer Druckgruppe in erster Ausführung;
- Fig. 2: eine vergrößerte Darstellung der Druckgruppe in erster Ausführung aus Fig. 1;
- Fig. 3: einen die Inspektionseinrichtungen umfassenden Ausschnitt der der ersten Druckstelle der Druckgruppe in erster Ausführung vorgeordneten Förderstrecke;
- Fig. 4: eine vergrößerte Darstellung einer Druckgruppe in einer zur ersten Ausführung alternativen zweiten Ausführung;
- Fig. 5: einen die Inspektionseinrichtungen umfassenden Ausschnitt der der Druckstelle der Druckgruppe in zweiter Ausführung vorgeordneten Förderstrecke;
- Fig. 6: eine vergrößerte Darstellung einer Druckgruppe in einer zur ersten und zweiten Ausführung alternativen dritten Ausführung;
- Fig. 7: einen die Inspektionseinrichtungen umfassenden Ausschnitt der der Druckstelle der Druckgruppe in dritten Ausführung vorgeordneten Förderstrecke;
- Fig. 8: ein zweites Ausführungsbeispiel für eine Druckmaschine mit einer Druckgruppe;
- Fig. 9: eine vergrößerte Darstellung einer Druckgruppe aus Fig. 8;
- Fig. 10: einen die Inspektionseinrichtungen umfassenden Ausschnitt der der ersten Druckstelle der Druckgruppe aus Fig. 8 bzw. Fig. 9 vorgeordneten Förderstrecke;
- Fig. 11: eine vergrößerte Seitenansicht für die Anordnung der Inspektionseinrichtung(en) zu den Ausführungen der Fig. 3, Fig. 5, Fig. 7 und Fig. 10;
- Fig. 12: eine Schnittansicht durch eine als Transmissionsinspektionseinrichtung ausgeführte Inspektionseinrichtung;
- Fig. 13: eine Schnittansicht durch eine als Reflexionsinspektionseinrichtung ausgeführte Inspektionseinrichtung;
- Fig. 14: einen Ausschnitt der der ersten Druckstelle vorgeordneten Förderstrecke mit einer alternativen Anordnung der Transmissionsinspektionseinrichtung;
- Fig. 15: einen Ausschnitt der der ersten Druckstelle vorgeordneten Förderstrecke mit einer Variante zur alternativen Anordnung aus Fig. 14.

Eine Druckmaschine, insbesondere eine bogenförmigen Bedruckstoff 02 bedruckende Druckmaschine, umfasst eingangsseitig eine Zuführeinrichtung 01, z. B. einen Bogenanleger 01 oder ggf. einen Rollenabwickler mit nachfolgender Querschneideinrichtung, durch welche die Druckmaschine eingangsseitig mit Bedruckstoff 02 versorgt wird, ein oder mehrere Druckwerke 06; 07; 08; 09, durch welche der bogenförmige Bedruckstoff 02, kurz Bedruckstoffbogen 02, ein- oder mehrmals auf einer oder auf beiden Seiten ein oder mehrfarbig bedruckbar ist bzw. bedruckt wird, und eine Produktauslage 04, z. B. Stapelauslage 04 oder ggf. Rollenaufwickler, an welcher die bedruckten Bedruckstoffbogen 02 oder -bahnen als Produkte oder Zwischenprodukte zu Gebinden z. B. als Stapel oder Rollen ausgelegt bzw. aufgewickelt werden (siehe z. B. Fig. 1 und Fig. 8). In hier bevorzugter und in den Figuren dargelegter Ausführung ist die Druckmaschine als Wertpapierdruckmaschine ausgeführt und z. B. dazu ausgebildet, insbesondere noch unbedruckte Bedruckstoffbogen 02, kurz Bogen 02, insbesondere zur Herstellung von Wertpapierbogen 02, mit einer Mehrzahl von Nutzen, z. B. Druckbildern einzelner Banknoten, je Bogen 02, als Produkte oder weiterzuverarbeitende Zwischenprodukte herzustellen. Die Bedruckstoffbogen 02 sind stromabseitig in der Stapelauslage 04 auf einem oder vorzugsweise mehreren Stapeln auslegbar. Dabei umfasst die Stapelauslage 04 in Transportrichtung gesehen hintereinander bevorzugt mehrere, z. B. mindestens oder genau drei Stapelräume zur Bildung einer entsprechenden Anzahl von Stapeln, wobei bevorzugt zumindest einer der Stapelräume zur Bildung eines Makulaturstapels verwendbar ist bzw. verwendet wird. Der für die Herstellung von Wertpapieren vorgesehene und/oder geeignete Bedruckstoff 02 umfasst beispielsweise im noch unbedruckten Zustand bereits Sicherheitsmerkmale wie z. B. Sicherheitsfäden, Folienapplikationen, Sicherheitsfasern und/oder Wasserzeichen.

Im Herstellprozess von Wertpapierprodukten oder -zwischenprodukten wird beispielsweise Bedruckstoff 02, z. B. als Bedruckstoffbogen 02 vorliegend, in mehreren Prozessschritten unter Verwendung unterschiedlicher Druckverfahren mehrfach bedruckt und ggf. mit Folienelementen oder anderen Applikationen versehen. Dabei erfolgt beispielsweise zunächst ein Bedrucken des noch unbedruckten Bedruckstoffs 02 in einem ersten bzw. erstmaligen Druckprozess in ein oder mehreren Schritten erfindungsgemäß nach einem indirekten Flachdruckverfahren oder in einem indirekten Hochdruckverfahren mit z. B. einem einen Bildhintergrund liefernden ein- oder bevorzugt mehrfarbigem Motiv, welches beispielsweise einen Großteil, d. h. mit mehr als 50 %, insbesondere mit mehr als 70 % Flächendeckung, der Bedruckfläche des jeweiligen Nutzens einnimmt. Dieses erste Bedrucken nach dem indirekten Flachdruckverfahren und/oder indirekten Hochdruckverfahren kann auf einmal an einer Druckstelle 11 oder durch nacheinander mehrere Druckstellen 11; 12 auf derselben Bedruckstoffseite erfolgen. Bevorzugt erfolgt ein Bedrucken an wenigstens einer Druckstelle 11; 12 in einem mehrfarbigen Sammeldruck, d. h. mit einem gleichzeitigen Auftrag mehrerer Farbauszüge an einer selben Druckstelle 11; 12. Der Prozess des erstmaligen Bedruckens kann dabei ein- oder bevorzugt beidseitig erfolgen.

Bei der Wertpapierherstellung wird der Bedruckstoff 02, nachdem er an einer oder mehreren Druckstellen 11; 12 in einem ersten Druckprozess ein- oder mehrfach nach einem indirekten Flachdruck- oder Hochdruckverfahren oder nach beiden dieser Verfahren mit beispielsweise dem Hintergrund bedruckt wurde, in wenigstens einem nachfolgenden Druckprozess stromabwärts in derselben Druckmaschine oder in mindestens einer weiteren Druckmaschine auf zumindest einer Bedruckstoffseite in einem vom indirekten Flachdruck- und vom indirekten Hochdruckverfahren verschiedenen Druckverfahren bedruckt. Insbesondere wird er in mindestens einem nachfolgenden Druckprozess stromabwärts in derselben Druckmaschine oder in mindestens einer weiteren Druckmaschine in einem direkten Hochdruckverfahren durch mindestens ein Nummerierdruckwerk mit alphanumerischen Zeichen und/oder er wird in einem nachfolgenden Druckprozess stromabwärts in derselben Druckmaschine oder in mindestens einer weiteren Druckmaschine in einem Tiefdruckverfahren mit einem Bildmotive bedruckt und/oder er wird in einem nachfolgenden Druckprozess stromabwärts in derselben Druckmaschine oder in mindestens einer weiteren Druckmaschine in einem Siebdruckverfahren mit Bildelementen bedruckt, welche beispielsweise weniger als die Hälfte Flächendeckung auf dem jeweiligen Nutzen einnehmen

Unter dem noch unbedruckten Bedruckstoff 02 soll hier neben gänzlich unbehandelten Bedruckrohstoffen, wie z. B. unbehandelten bahn- oder bogenförmigen Folien-, Faser- oder Papierwerkstoffen oder Hybridprodukten hieraus, auch Bedruckstoff 02 verstanden sein oder werden, dessen Oberfläche beispielsweise in einem vorausgehenden Prozessschritt bereits vollflächig und/oder gleichmäßig mit einem den Bedruckstoff 02 für z. B. das Bedrucken vorbehandelnden oder konditionierenden Fluid, beispielsweise einem Strich oder Primer, beaufschlagt wurde. Unter dem erstmaligen Bedrucken soll hier daher im Gegensatz zum vollflächigen und/oder gleichmäßigen Beschichten z. B. das Ausbilden eines Druckbildes, d. h. einer durch variierende Farbintensität und/oder Farben ausgebildeten Bildinformation, durch einen bewusst ungleichmäßigen und/oder strukturierten, nicht über die Bedruckfläche des Nutzens gleichmäßig durchgehenden Stoffauftrag, insbesondere ein- oder mehrfarbigen Farbauftrag, für den Betrachter oder eine Sensorik erkennbaren Bildinformation, die z. B. beliebige regel- oder unregelmäßige Muster oder Farbverläufe, Bildmotive, alphanumerische Zeichen oder Kombinationen hieraus enthalten können.

Im Bedruckstoffpfad der, bevorzugt das erstmalige Bedrucken des noch unbedruckten Bedruckstoffs 02 bewirkenden, Druckmaschine können für den Fall mehrerer Druckwerke 06; 07; 08; 09 diese einzeln oder zu mehreren in mehreren getrennten Aggregaten 03.1; 03.2; 03.1*; 03.2* am Transportpfad oder sämtlich in einem gemeinsamen Aggregat angeordnet sein. Es können grundsätzlich zwei in einer als Doppeldruckstelle 11; 12 wirksamen Druckstelle 11; 12 zusammenwirkende Druckwerke 06; 07; 08; 09, zwei in voneinander im Transportpfad beabstandeten einseitigen Druckstellen 11; 12 den Bedruckstoff 02 auf einer selben oder auf den einander gegenüberliegenden Bedruckstoffseiten bedruckende Druckwerke 06; 07; 08; 09, ein einseitig angeordnetes Druckwerk 08 zur Bildung einer Druckstelle 12*, insbesondere einer Einfachdruckstelle 12* und - stromaufwärts oder bevorzugt stromabwärts - zwei ein Doppeldruckwerk 06, 07 bzw. eine Doppeldruckstelle 11 bildende Druckwerke 06; 07, oder aber vier jeweils paarweise ein Doppeldruckwerk 06, 07; 08, 09 bzw. eine Doppeldruckstelle 11; 12 bildende Druckwerke 06; 07, 08; 09 vorgesehen sein. Bevorzugt sind zumindest zwei Druckstellen 11; 12 im Transportpfad hintereinander vorgesehen, von welchen wenigstens eine, vorzugsweise zumindest die stromabwärtige Druckstellen 11, als Doppeldruckstelle 11 ausgeführt ist oder gar beide Druckstellen 11; 12 als Doppeldruckstellen 11; 12 ausgeführt sind. Das die einzige oder zumindest die erste auf wenigstens eine Bedruckstoffseite wirkende Druckstelle 12; 12*; 11 bildende Druckwerk 09; 09*; 08 ist nach einem indirekten Flachdruckverfahren oder indirekten Hochdruckverfahren arbeitend ausgebildet.

Im Bedruckstoffpfad zwischen Zuführeinrichtung 01 und Produktauslage 04 kann eine Druckgruppe 03 mit lediglich einer Druckstelle 11 oder aber eine Druckgruppe 03*; 03**; 03*** mit zwei oder mehr Druckstellen 11; 12 stromabwärts hintereinander vorgesehen sein. In der exemplarisch dargestellten Druckmaschine gemäß Fig. 1 kann an die Stelle der dort dargestellten Druckgruppe 03 auch eine andere der im Folgenden dargelegten vorteilhaften Ausführungen für die Ausgestaltung der Druckgruppe 03; 03*; 03**; 03*** treten. Die Druckmaschine kann im Bedruckstoffpfad zwischen der genannten Druckgruppe 03; 03*; 03**; 03*** und der Produktauslage 04 grundsätzlich auch noch ein oder mehrere weitere Bearbeitungsstufen, z. B. eine Applikationseinrichtung und/oder eine Lackiereinrichtung und/oder eine weitere, nach einem gegenüber dem Druckverfahren der ersten Druckgruppe 03; 03*; 03**; 03*** verschiedenen Druckverfahren arbeitende Druckgruppe umfassen.

In einer ersten Ausführung für die Druckmaschine und/oder die Druckgruppe 03 ist stromabwärts der Zuführeinrichtung 01 als eine im Bedruckstoffpfad erste - und hier einzige - Druckstelle 11 z. B. eine Doppeldruckstelle 11 vorgesehen (siehe z. B. Fig. 1 bis Fig. 3).

In anderen Ausführungen (siehe z. B. Fig. 4 und Fig. 5 sowie Fig. 6 und Fig. 7) ist im Bedruckstoffpfad stromaufwärts einer beispielsweise als Doppeldruckstelle 11 ausgeführten Druckstelle 11 eine Druckstelle 12; 12* im Bedruckstoffpfad vorgesehen, die hier für zumindest eine Bedruckstoffseite die erste im Transportpfad der Zuführeinrichtung 01 nachfolgende Druckstelle 12; 12* bildet und z. B. ebenfalls als eine Doppeldruckstelle 12 (siehe z. B. Fig. 4 und Fig. 5) oder aber als Einfachdruckstelle 12* (siehe z. B. Fig. 6 und Fig. 7) ausgeführt ist.

In hier einer zur ersten Ausführung alternativen zweiten und dritten dargestellten Ausführung einer Druckmaschine sind die Druckwerke 06; 07; 08; 09 zweier einander nachgeordneten Druckstellen 11; 12; 12* in einer als Druckstellengruppe 03*; 03**, insbesondere als Druckturm 03*; 03**, ausbildenden Druckgruppe 03*; 03**, z. B., beispielsweise in zwei gestapelten Aggregaten 03.1*; 03.2*; 03.1**; 03.2**, z. B. Druckeinheiten 03.1*; 03.2*; 03.1**; 03.2**, vorgesehen.

Der Transportpfad durch die mindestens eine Druckstelle 11; 12; 12* und/oder zwischen zwei Druckstellen 11; 12; 12* verläuft in den Ausführungsbeispielen nach Fig. 1 bis Fig. 7 vertikal, insbesondere von oben nach unten.

In einer z. B. in Fig. 8 bis Fig. 10 beispielhaft dargestellten zweiten Ausführung einer Druckmaschine verläuft der Transportpfad durch mindestens eine und/oder zwischen zwei Druckstellen 11; 12 horizontal. Für deine als Doppeldruckstelle 11; 12 ausgebildete Druckstelle 11; 12 sind die die Druckstelle 11; 12 bildenden Druckwerke 06; 07; 08; 09 dann übereinander angeordnet. Für den Aufbau der Druckwerke 06; 07; 08; 09 kann - unter Anwendung der um 45° gekippten Anordnung und der ggf. abweichenden Anzahl von Formzylindern 21; 22; 23; 24 - das zu den Beispielen mit vertikalem Bedruckstoffpfad Entsprechende übertragen werden.

Dabei soll bei einem "vertikalen" Transportpfad ein Bedruckstoffpfad verstanden werden, welcher im betrachteten Streckenabschnitt - z. B. zwischen dem Eintritt und dem Austritt eines Druckaggregates oder einer Druckgruppe oder zwischen zwei Druckstellen - in vertikaler Richtung eine größere Strecke überwindet als in horizontaler Richtung. Für den "horizontalen" Transportpfad gilt das umgekehrte.

Die Druckwerke 06; 07; 08; 09 voneinander beabstandeter Druckstellen 11; 12 können grundsätzlich auf voneinander verschiedenen Druckverfahren beruhend ausgebildet sein. Zumindest das oder die an der im Transportpfad einzigen oder ersten Druckstelle 12; 11 beteiligte Druckwerk 06; 07; 08; 09; 09* bzw. Druckwerke 06; 07; 08; 09; 09* und/oder - für den Fall mehrerer Druckstellen 11; 12 - das oder die im Transportpfad an der zweiten bzw. stromabwärtigen Druckstelle 11 beteiligte Druckwerk bzw. beteiligten Druckwerke 06; 07 ist bzw. sind bevorzugt auf einem indirekten Druckverfahren beruhend ausgeführt. Bevorzugt ist zumindest das mindestens eine Druckwerk 08; 09 einer stromaufwärtigen bzw. ersten Druckstelle 12 bzw. jedes der beiden als Doppeldruckstelle 12 zusammenwirkenden Druckwerke 08; 09, ebenfalls als auf einem indirekten Druckverfahren beruhend ausgeführt.

In der Ausführung als bogenförmigen Bedruckstoff 02 bearbeitende Druckmaschine werden die Bedruckstoffbogen 02 zur einzigen oder ersten Druckstelle 12; 11 hin bevorzugt durch ein Transportsystem mit sukzessiver Bogenübergabe zwischen am Transport beteiligten rotierenden Transportmitteln 33; 38; 39, z. B. Transportzylindern 33; 38; 39 und/oder Transporttrommeln 33; 38; 39 bewirkt. Vom in Transportrichtung letzten Transportmittel 33; 38; 39 wird der Bedruckstoffbogen 02 an einen Zylinder 17; 19; 19* eines Druckwerks 17; 19; 19*, z. B. einen als Transportzylinder 17; 19; 19* wirksamen Druckwerkszylinder 17; 19; 19*, übergeben. Die von der Zuführeinrichtung 01 zum Druckwerkszylinder 17; 19; 19* der im Transportpfad ersten Druckstelle 11; 12 führende Förderstrecke 36 kann z. B. stromaufwärts des mindestens einen rotierenden Transportmittels 33; 38; 39 ein beispielsweise als Bandförderer 46 oder Bändertisch 46 ausgeführtes Transportmittel 46 umfassen.

Für den Fall mehrerer Druckstellen 11; 12 werden die Bedruckstoffbogen 02 auch zwischen diesen bevorzugt über eine auf sukzessiver Bogenübergabe zwischen rotierenden Transportmitteln beruhende Förderstrecke 37 transportiert. Ausgangsseitig der letzten Druckstelle 11 zu einem nachfolgenden Aggregat und/oder zur Produktauslage 04 kann dies ebenfalls über ein auf Bogenübergabe zwischen Zylindern und/oder Trommeln beruhendem System erfolgen, durch ein Transportsystem 13 mit umlaufendem Zugmittel, z. B. ein Kettengreifersystem 13 wie z. B. in Fig. 1 oder durch eine beispielsweise einen oder mehrere Bandförderer oder Bändertische umfassendes Transportsystem 13* wie beispielhaft in Fig. 8.

Vorzugsweise ist stromabwärts der letzten Druckstelle 11 und/oder auf dem Transportpfad zur Produktauslage 04 am Transportpfad - bevorzugt beidseitig - wenigstens eine Trockeneinrichtung 14, insbesondere ein Strahlungstrockner 14, wie z. B. IR- oder UV-Trockner, vorgesehen. Diese wirkt insbesondere über zumindest die stromaufwärts größte Druckbreite, d. h. die quer zu Transportrichtung maximale Erstreckung des stromaufwärts gedruckten Bereichs.

Ein für den indirekten Druck ausgebildetes Druckwerk 06; 07; 08; 09 umfasst einen als Übertragungszylinder 16; 17; 18; 19 ausgebildeten Zylinder 16; 17; 18; 19, z. B. Druckwerkszylinder 16; 17; 18; 19, der mit einem als Gegendruckzylinder wirksamen Zylinder 16; 17; 18; 19; 19*; z. B. Druckwerkszylinder 16; 17; 18; 19; 19*, eine Druckstelle 11; 12 ausbildet. Für den Fall einer Doppeldruckstelle 11; 12 wird der als Gegendruckzylinder 16; 17; 18; 19 wirksamen Druckwerkszylinder 16; 17; 18; 19 ebenfalls durch einen farbführenden Druckwerkszylinder 16; 17; 18; 19, insbesondere den Übertragungszylinder 16; 17; 18; 19 des mit erstgenannten Druckwerk 06; 07; 08; 09 ein Doppeldruckwerk 06; 07, 08; 09 ausbildenden Druckwerks 06; 07; 08; 09 gebildet. Der Übertragungszylinder 16; 17; 18, 19 wirkt - bezogen auf den Farbstrom stromaufwärts - mit mindestens einem bildgebenden Zylinder 21; 22; 23; 24, z. B. Druckwerkszylinder 21; 22; 23; 24, z. B. mindestens einem Formzylinder 21; 22; 23; 24 zusammen, welcher stromaufwärts durch eine geeignete Einfärbeeinrichtung 26; 27; 28; 29, z. B. ein Farbwerk 26; 27; 28; 29, mit Druckfarbe eingefärbt wird bzw. einfärbbar ist.

Der Formzylinder 21; 22; 23; 24 und das zugeordnete Farbwerk 26; 27; 28; 29 können zwar grundsätzlich als auf einem beliebigen Druckverfahren beruhend ausgeführt sein, sind jedoch wie oben bereits dargelegt - für zumindest das im Transportpfad erste oder einzige Druckwerk 06; 07; 08; 09 einer Bedruckstoffseite als auf einem indirekten Flachdruckverfahren, z. B. als Offsetdruckwerk nach einem Offsetdruckverfahren arbeitend, und/oder auf einem indirekten Hoch- oder Reliefdruckverfahren, beispielsweise einem Lettersetdruckverfahren beruhend, z. B. als Hochdruckwerk nach einem Hochdruckverfahren arbeitend ausgebildet. Hierzu trägt der Formzylinder 21; 22; 23; 24 auf seinem Umfang in erstgenannter Ausführung eine hier nicht dargestellte Flachdruckform, z. B. eine Offsetdruckform für den Nass- oder aber Trockenoffset, welcher mit einem für den Flachdruck geeigneten Farbwerk 26; 27; 28; 29, für den Fall des Nassoffset z. B. ein Walzenfarbwerk 26; 27; 28; 29 mit stromaufseitigem Farbkasten und mit einem Feuchtwerk, und für den Trockenoffset z. B. mit einem beispielsweise eine Raster- oder Näpfchenwalze und eine Rakeleinrichtung umfassenden Kurzfarbwerk 26; 27; 28; 29 zusammenwirkt. Für die Ausführung des Hoch- oder Reliefdruckes trägt der Formzylinder 21; 22; 23; 24 auf seinem Umfang eine hier nicht dargestellte Hochdruckform, welcher mit einem für den Hochdruck geeigneten Farbwerk 26; 27; 28; 29, z. B. einem Walzenfarbwerk 26; 27; 28; 29 mit stromaufseitigem Farbkasten zusammenwirkt. Die insbesondere für ein Bedrucken mit einem Hintergrundmotiv oder einem Hintergrundfarbverlauf verwendete Hochdruckform ist im Gegensatz zu üblichen Flexo- oder direktem Hochdruckdruckverfahren z. B. mit einem Überstand der druckenden erhabenen Fläche zur nichtdruckenden tieferliegenden Fläche von z. B. höchstens 1 mm, insbesondere höchstens 0,5 mm, ausgebildet. Derart "wasserlos" und im indirekten Verfahren betriebene bzw. betreibbare Druckwerke mit solchen Hochdruckformen werden infolge des indirekten Druckverfahrens und der geringen Relieftiefe häufig ebenfalls als - insbesondere wasserlose - "Offsetdruckwerke" bezeichnet.

In besonders bevorzugter Ausführung ist zumindest auf einer Seite des Transportpfades wenigstens eines der Druckwerke 06; 07; 08; 09, z. B. das im Transportpfad einzige oder erste und/oder das zweite, als Sammeldruckwerk 06; 07; 08; 09, d. h. für einen gleichzeitigen, insbesondere mehrfarbigen Druck zweier Teildruckbilder, ausgeführt. Das als Sammeldruckwerk 06; 07; 08; 09 ausgebildete Druckwerk 06; 07; 08; 09 umfasst als Übertragungszylinder 16; 17; 18; 19 einen als Farbsammelzylinder 16; 17; 18; 19 wirksamen farbführenden Druckwerkszylinder 16; 17; 18; 19, welcher bezogen auf den Farbstrom stromaufwärts mit mindestens zwei bildgebenden Druckwerkszylindern 21; 22; 23; 24, z. B. mindestens zwei Formzylindern 21; 22; 23; 24 zusammenwirkt, welche durch jeweilige Einfärbeeinrichtungen 26; 27; 28; 29, z. B. Farbwerke 26; 27; 28; 29 eingefärbt werden. Dabei können die Formzylinder 21; 22; 23; 24 und zugeordneten Farbwerke 26; 27; 28; 29 eines Sammeldruckwerks 06; 07; 08; 09 sämtlich im obigen Sinne als nach dem Flachdruck arbeitend, z. B. als Nassoffsetdruckwerke, oder nach dem Hochdruck arbeitend, z. B. als Hochdruckwerke, oder aber zum Teil als nach dem Flachdruck arbeitend und einem anderen Teil als nach dem Hochdruck arbeitend ausgeführt sein. Für den Fall eines gegenüberliegenden Druckwerkes 07; 06; 09; 08 kann auch dieses in genannter Weise als Sammeldruckwerk 07; 06; 09; 08 ausgebildet sein und einen in oben dargelegter Weise als Farbsammelzylinder 17; 16; 19; 18 wirksamen Übertragungszylinder 17; 16; 19; 18 aufweisen.

Für den Fall einer bogenförmigen Bedruckstoff 02 verarbeitenden Druckmaschine ist einer der beiden die Druckstelle 11; 12 bildenden Druckwerkszylinder 16; 17; 18; 19; 19* als Transportzylinder 16; 17; 18; 19; 19* ausgeführt und als solcher wirksam und umfasst vorzugsweise am Umfang eine oder mehrere, in Fig. 2, Fig. 4 und Fig. 6 lediglich angedeutete Halteeinrichtungen 31; 32, insbesondere sog. Greiferleisten 31; 32.

Wie oben bereits angedeutet, erfolgt der Transport des insbesondere noch unbedruckten Bedruckstoffs 02 von der Zuführeinrichtung 01 zur im Bedruckstoffpfad der Druckmaschine ersten Druckstelle 12; 11, insbesondere zu deren als Transportzylinder 17; 19; 19* wirksamen Druckwerkszylinder 17; 19; 19* über mindestens ein rotierendes Transportmittel 33; 38; 39, z. B. einen Transportzylinder 33; 38; 39 oder eine sog. Transporttrommel 33; 38; 39, welche vorzugsweise am Umfang wenigstens eine, in Fig. 3, Fig. 5 und Fig. 7 lediglich angedeutete Halteeinrichtung 34, insbesondere eine sog. Greiferleiste 34, umfasst. Der Transport auf dem letzten Transportpfadabschnitt der Förderstrecke 36 vor der im Transportpfad ersten Druckstelle 12; 11 beruht somit bevorzugt auf einem Transportsystem mit sukzessiver Bogenübergabe zwischen am Transport beteiligten Zylindern 19; 19*; 17 und/oder Transportmitteln 33; 38; 39.

Am Transportpfad der Förderstrecke 36 von der Zuführeinrichtung 01 zur ersten Druckstelle 12; 11 ist nun zumindest eine Inspektionseinrichtung 41; 42 zur Inspektion des noch unbedruckten Bedruckstoffs 02 vorgesehen. Dort ist zumindest eine als Transmissionsinspektionseinrichtung 41 (auch als Durchlichtinspektion bezeichnet) ausgebildete Inspektionseinrichtung 41 und eine als Reflexionsinspektionseinrichtung 42 (auch als Auflichtinspektion bezeichnet) ausgeführte Inspektionseinrichtung 42 vorgesehen.

Die Transmissionsinspektionseinrichtung 41 weist bevorzugt zumindest einen Sensor 43 auf, der weiter bevorzugt als optischer Sensor 43 und/oder als Sensor 43 für elektromagnetische Strahlung ausgebildet ist, insbesondere als Kamera 43, besonders bevorzugt als Zeilenkamera 43, die eine quer zur Transportrichtung des Bedruckstoffs 02 verlaufende Inspektionslinie 47 abtastet. Dabei erstreckt sich die Inspektionslinie 47 insbesondere über mindestens 80 % der Bedruckstoffbreite, bevorzugter Weise über zumindest die Druckbreite, d. h. die maximale Erstreckung des zu druckenden Bereichs in Querrichtung, der sich stromabwärts anschließenden Druckstelle(n) 11; 12. Als Inspektionseinrichtung 41 ist somit bevorzugt eine den Bedruckstoff 02 auf mindestens 80 % der Breite, bevorzugt auf zumindest der stromabwärts zu druckenden Druckbreite, inspizierende Einrichtung vorgesehen. Das Abtasten erfolgt beispielsweise in einem Abtastsegment 54 mit einem beispielsweise zwischen 45° und 75°, insbesondere zwischen 55° und 65° liegenden Öffnungswinkel a. In einer Weiterbildung weist die Transmissionsinspektionseinrichtung 41 zwei derartige Sensoren 43 auf, die für eine jeweilige Erfassung unterschiedlicher Wellenlängenbereiche ausgebildet sein können, beispielsweise sichtbares Licht einerseits und insbesondere Infrarotstrahlung (IR) andererseits. Die Transmissionsinspektionseinrichtung 41 weist darüber hinaus zumindest ein Beleuchtungsmittel 44 auf, das bevorzugt zumindest bezüglich seiner Wellenlänge an den zugeordneten Sensor 43 angepasst ausgebildet ist und umgekehrt. Bevorzugt sind der zumindest eine Sensor 43 der Transmissionsinspektionseinrichtung 41 und das zumindest eine Beleuchtungsmittel 44 der Transmissionsinspektionseinrichtung 41 auf unterschiedlichen Seiten desjenigen Bereichs des für den Transport von Bedruckstoff 02 vorgesehenen Transportwegs angeordnet, auf den der zumindest eine Sensor 43 und/oder das zumindest eine Beleuchtungsmittel 44 dieser Transmissionsinspektionseinrichtung 41 ausgerichtet angeordnet ist.

In bevorzugter Ausführung (siehe z. B. Fig. 1 bis Fig. 12) ist beispielsweise der zumindest eine Sensor 43 oder, bevorzugter Weise, das zumindest eine Beleuchtungsmittel 44 der Transmissionsinspektionseinrichtung 41 innerhalb eines rotierenden Transportmittels 33; 38; 39 der Förderstrecke 36 angeordnet und das entsprechend andere Bauteil aus Sensor 43 und Beleuchtungsmittel 44, z. B. der Sensor 43, außerhalb dieses rotierenden Transportmittels 33; 38; 39 und auf dessen Oberfläche gerichtet angeordnet. Mit anderen Worten sind in bevorzugter Ausführung Sensor 43 und Beleuchtungsmittel 44 auf voneinander verschiedenen Seite der Transportmittelwandung angeordnet. Dieses erfindungsgemäß als Transportzylinder 33; 38; 39 ausgeführte rotierende Transportmittel 33; 38; 39 weist dann eine zumindest teilweise in zumindest dem für die Inspektion relevanten Wellenlängenbereich transparente Mantelfläche bzw. Wandung, insbesondere auf zumindest einer der Drucklänge entsprechenden Umfangslänge transparenten Zylinderkörper auf. Dem rotierenden Transportzylinder 33; 38; 39 kann zumindest ein Andrückelement zugeordnet sein, insbesondere um den Bedruckstoff 02 flach auf der Mantelfläche des Transportzylinders 33; 38; 39 anzuordnen.

In einer geeigneten Ausführung der Anordnung ist die Transmissionsinspektionseinrichtung 41 mit dem ersten Transportmittel 33 stromabwärts der Bogenanlage bzw. deren Anlagetrommel 38 zusammen wirkend vorgesehen (z. B. exemplarisch in Fig. 2, Fig. 3, Fig. 6, Fig. 7). In einer anderen geeigneten Ausführung ist die Transmissionsinspektionseinrichtung 41 z. B. mit einem demgegenüber weiter stromabwärts im Transportpfad liegenden Transportmittel 39 zusammen wirkend vorgesehen (z. B. exemplarisch in Fig. 4, Fig. 5, Fig. 9 und Fig. 10).

Das Beleuchtungsmittel 44 und der als Zeilenkamera 43 ausgeführte Sensor 43 wird bevorzugt derart angeordnet, dass das Beleuchtungsmittel 44 den zumindest teilweise transparenten Transportzylinder 33; 38; 39 - insbesondere von innen - auf einer axial verlaufenden Inspektionslinie 47 am Zylindermantel bestrahlt, die die radial verlaufende Verbindungslinie zwischen Mitte Kameraobjektiv und Zylinderachse schneidet. Das Beleuchtungsmittel 44 liegt bevorzugt auf dieser Verbindungslinie. Somit wird die auf der Bedruckstoffaußenseite zu detektierende Inspektionslinie 47 durch Bestrahlen mit dem beispielsweise als Infrarotleuchtmittel ausgebildeten Beleuchtungsmittel 44 entlang einer Linie von der Mittelachse des Transportzylinders 33; 38; 39 zur Mitte des Kameraobjektives durch den in zumindest dem betreffenden Wellenlängenbereich transparenten Zylindermantel und durch das Substrat hindurch erzeugt. Das Beleuchtungsmittel 44 ist bevorzugt mit als LEDs ausgebildeten Leuchtmitteln, insbesondere mit als IR-LEDs ausgebildeten Leuchtmitteln ausgeführt.

Der mit der Transmissionsinspektionseinrichtung 41 zusammenwirkende Transportzylinder 33; 38; 39 besteht in bevorzugter Ausführung vorteilhaft aus einem transparenten Kunststoff, insbesondere Thermoplast, bevorzugt aus Polymethylmethacrylat (PMMA) bzw. Akrylglas. Der Zylindermantelkörper ist beispielsweise zweiteilig, z. B. durch zwei Trommelkappen, ausgebildet und/oder mit einer zusätzlichen kratzfesten Beschichtung beschichtet und/oder aus einem IR-durchlässigen und/oder UV-beständigen Material, insbesondere o. g. Kunststoff, gebildet.

In einer zweiten Ausführung (siehe z. B. exemplarisch Fig. 14 und Fig. 15), die ebenfalls auf sämtliche Ausführungsbeispiele für die Druckmaschine und/oder Druckgruppe 03; 03*; 03**; 03*** anwendbar ist, ist die mindestens eine Transmissionsinspektionseinrichtung 41 innerhalb der Zuführeinrichtung 01 oder aber insbesondere am Transportpfad eines die Bedruckstoffbogen 02 auf zumindest einem Abschnitt linear fördernden Transportmittel 46, z. B. einem Bändertisch 46 oder Bandförderer 46, vorgesehen. Dabei sind Sensor 43 und Beleuchtungsmittel 44 in einem Transportpfadabschnitt beiderseits des Transportpfades angeordnet, der in einer Ausführungsvariante z. B. durch einen Transportpfadabschnitt des betriebsmäßig vom Bedruckstoff 02 zu durchlaufenden Transportpfades gegeben sein kann (siehe z. B. Fig. 14) und in einer anderen Ausführungsvariante durch einen parallel zum betriebsmäßig zu durchlaufenden Transportpfad verlaufenden Transport-Bypass 48 (siehe z. B. Fig. 15). Letzterer kann z. B. über ein Betätigungsmittel 49, z. B. eine Bogenweiche oder eine Übernahmewalze, gewählt und/oder aktiviert werden um beispielsweise ein oder mehrere Probebogen zu inspizieren.

Das Beleuchtungsmittel 44 der Transmissionsinspektionseinrichtung 41 emittiert vorzugsweise zumindest überwiegend Licht in einem IR-Wellenlängenbereich, d. h. mit einem oberhalb von 780 nm liegenden Strahlungsmaximums. Bevorzugt emittiert sie die elektromagnetische Strahlung schmalbandig, d. h. mit einer auf die Strahlungsleistung bezogenen spektralen Halbwertsbreite von höchstens 150 nm, bevorzugt höchstens 100 nm. Vorzugsweise liegt das Strahlungsmaximum bei einer Wellenlänge von 850 ± 75 nm, insbesondere 850 ± 50 nm. Dementsprechend ist der bevorzugt als Kamera 43, insbesondere Zeilenkamera 43 ausgebildete Sensor 43 als IR-empfindliche Kamera 43, insbesondere Zeilenkamera 43, ausgebildet.

Die stattdessen oder bevorzugt zusätzlich zur Transmissionsinspektionseinrichtung 41 vorgesehene Reflexionsinspektionseinrichtung 42 weist bevorzugt zumindest einen Sensor 51 auf, der weiter bevorzugt als optischer Sensor 51 und/oder als Sensor 51 für elektromagnetische Strahlung ausgebildet ist, insbesondere als Kamera 51, besonders bevorzugt als Zeilenkamera 51, die eine quer zur Transportrichtung des Bedruckstoffs 02 verlaufende Inspektionslinie 53 abtastet. Dabei erstreckt sich die Inspektionslinie 53 insbesondere über mindestens 80 % der Bedruckstoffbreite, bevorzugter Weise über zumindest die Druckbreite, d. h. die maximale Erstreckung des zu druckenden Bereichs in Querrichtung, der sich stromabwärts anschließenden Druckstelle(n) 11; 12. Als Inspektionseinrichtung 42 ist somit bevorzugt eine den Bedruckstoff 02 auf mindestens 80 % der Breite, bevorzugt auf zumindest der stromabwärts zu druckenden Druckbreite, inspizierende Einrichtung vorgesehen. In einer Weiterbildung weist die Reflexionsinspektionseinrichtung 42 zwei derartige Sensoren 51 auf, die für eine jeweilige Erfassung unterschiedlicher Wellenlängenbereiche ausgebildet sein können, beispielsweise sichtbares Licht einerseits und insbesondere ultraviolette Strahlung (UV) andererseits. Die Reflexionsinspektionseinrichtung 42 weist zumindest ein Beleuchtungsmittel 52 auf, das bevorzugt zumindest bezüglich seiner Wellenlänge an den zugeordneten Sensor 51 angepasst ausgebildet ist. Der zumindest eine Sensor 51 der Reflexionsinspektionseinrichtung 42 und das zumindest eine Beleuchtungsmittel 52 der Reflexionsinspektionseinrichtung 42 sind einer selben Seiten des Bedruckstoffs 02 am Transportpfad angeordnet. Dabei ist das Beleuchtungsmittel 52 auf eine Inspektionslinie 53 gerichtet, die durch den bevorzugt als Zeilenkamera 51 ausgeführten Sensor 51 abgetastet wird.

Dazu ist in einer ersten Ausführung (siehe z. B. Fig. 1 bis Fig. 11 und Fig. 13) beispielsweise das zumindest eine Beleuchtungsmittel 52 der Reflexionsinspektionseinrichtung 42 auf die Mantelfläche eines rotierenden Transportmittels 33; 38; 39 gerichtet im Transportpfad angeordnet und der Sensor 51 auf eine selbe Stelle dieses rotierenden Transportmittels 33; 38; 39 gerichtet angeordnet. Dem rotierenden Transportzylinder 33; 38; 39 kann zumindest ein Andrückelement zugeordnet sein, insbesondere um den Bedruckstoff 02 flach auf der Mantelfläche des betreffenden Transportzylinders 33; 38; 39 anzuordnen.

In dieser ersten Ausführung wird das Beleuchtungsmittel 52 und der als Zeilenkamera 51 ausgeführte Sensor 51 bevorzugt derart angeordnet, dass das Kameraobjektiv auf die Mittelachse des Transportzylinders 33; 38; 39 gerichtet ist und/oder das Beleuchtungsmittel 52 den Transportzylinder 33; 38; 39 zur Bildung der Inspektionslinie 53 von außen her aus einem Winkel bestrahlt, der um höchstens 30°, bevorzugt höchstens 20° von der am Ort der Inspektionslinie verlaufenden radialen Richtung des Transportzylinders 33; 38; 39 abweicht. Das Beleuchtungsmittel 44 liegt dabei jedoch außerhalb der direkten Sichtlinie zwischen Kamera 52 und Inspektionslinie 53.

In einer erfindungsgemäßen Ausführung mit sowohl einer an einem Transportzylinder 33, 38; 39 vorgesehenen Transmissionsinspektionseinrichtung 41 als auch einer an einem Transportzylinder 33; 38; 39 vorgesehenen Reflexionsinspektionseinrichtung 42 sind beide Inspektionseinrichtungen 41; 42 an einem selben Transportzylinder 33; 38; 39 vorgesehen. Hierbei sind die jeweiligen Beleuchtungsmittel 44; 52 und Sensoren 43; 51 jedoch bevorzugt derart angeordnet, dass die auszuwertenden Inspektionslinien 47; 53 am Zylinderumfang nicht zusammenfallen, sondern beispielsweise um mindestens 30 mm, bevorzugt um mindestens 50 mm zueinander in Umfangsrichtung beabstandet sind.

In anderer, nicht explizit dargestellter Ausführung, insbesondere für Maschinen mit "horizontalem Transportpfad" wie z. B. unten dargelegt, können die Transmissionsinspektionseinrichtung 41 und die Reflexionsinspektionseinrichtung 42 auch mit unterschiedlichen Transportzylinders 33; 38; 39 zusammenwirkend vorgesehenen sein.

Für sämtliche Ausführungen kann auch eine zweite Reflexionsinspektionseinrichtung 42 vorgesehen sein, die mit einem Transportzylinders 33; 38; 39 zusammenwirkt, der von dem mit der ersten Reflexionsinspektionseinrichtung 42 zusammenwirkenden Transportzylinder 33; 38; 39 verschieden ist und den Bedruckstoffbogen 02 auf der anderen Bedruckstoffseite stützt.

In den Ausführungen nach Fig. 1 bis Fig. 7 wirkt die Transmissionsinspektionseinrichtung 41 und/oder die Reflexionsinspektionseinrichtung 42 z. B. mit einem Transportzylinder 33; 39 zusammen, der den im Transportpfad vorletzten Transportzylinder 33; 39 vor dem als Transportzylinder 17; 19; 19* wirksamen Druckwerkszylinder 17; 19; 19* darstellt.

In einer vorteilhaften Ausführung ist der mit der Transmissionsinspektionseinrichtung 41 und/oder der Reflexionsinspektionseinrichtung 42 zusammen wirkende Transportzylinder 33; 38; 39 doppeltgroß ausgeführt, d. h. mit einem Umfang zur Aufnahme zweier Bedruckstoffbogen 02 und/oder mit zwei - insbesondere sich in Umfangsrichtung diametral gegenüberliegenden - Halteeinrichtungen, insbesondere Greiferleisten. Es liegt dabei eine gegenüber einem einfach großen Zylinder geringere Krümmung im Messbereich vor und/oder es liegt mehr Bauraum für das innenliegendes Beleuchtungsmittel 44 vor.

In der Ausführung der Fig. 4 und Fig. 5 kann dieser Transportzylinder 33; 38; 39 ebenfalls doppeltgroß ausgeführt sein oder die Transmissionsinspektionseinrichtung 41 und/oder die Reflexionsinspektionseinrichtung 42 können für dieses Ausführungsbeispiel auch am zweiten im Transportpfad liegenden, d. h. dem als Anlagetrommel 38 ausgebildeten Transportmittel 38 nachfolgenden, z. B. doppelt großen Transportzylinder 33 vorgesehen sein (siehe Fig. 4 bzw. Fig. 5).

In einer zweiten, in Fig. 14 und Fig. 15 jedoch nicht explizit dargestellten Ausführung, die ebenfalls auf sämtliche Ausführungsbeispiele für die Druckmaschine und/oder Druckgruppen 03; 03*; 03**; 03*** anwendbar ist, ist die mindestens eine Reflexionsinspektionseinrichtung 42 noch innerhalb der Zuführeinrichtung 01 oder aber insbesondere am Transportpfad eines die Bedruckstoffbogen 02 auf zumindest einem Abschnitt linear fördernden Transportmittels 46, z. B. einem Bändertisch 46 oder Bandförderer 46, vorgesehen. Dabei sind Sensor 51 und Beleuchtungsmittel 52 in einem Transportpfadabschnitt beiderseits des Transportpfades angeordnet, der in einer Ausführungsvariante z. B. durch einen Transportpfadabschnitt des betriebsmäßig vom Bedruckstoff 02 zu durchlaufenden Transportpfades gegeben sein kann und in einer anderen Ausführungsvariante durch einen parallel zum betriebsmäßig zu durchlaufenden Transportpfad verlaufenden Transport-Bypass 48. Letzterer kann z. B. über ein Betätigungsmittel 49, z. B. eine Bogenweiche oder eine Übernahmewalze, gewählt und/oder aktiviert werden um beispielsweise ein oder mehrere Probebogen zu inspizieren.

Das Beleuchtungsmittel 52 der Reflexionsinspektionseinrichtung 42 emittiert vorzugsweise zumindest überwiegend Licht in einem UV-Wellenlängenbereich, d. h. mit einem unterhalb von 380 nm liegenden Strahlungsmaximums. Bevorzugt emittiert sie die elektromagnetische Strahlung schmalbandig, d. h. mit einer auf die Strahlungsleistung bezogenen spektralen Halbwertsbreite von höchstens 150 nm, bevorzugt höchstens 100 nm. Vorzugsweise liegt das Strahlungsmaximum bei einer Wellenlänge von 365 ± 75 nm, insbesondere 365 ± 50 nm. Dementsprechend ist der bevorzugt als Kamera 51, insbesondere Zeilenkamera 51 ausgebildete Sensor 51 als UV-empfindliche Kamera 51, insbesondere Zeilenkamera 51, ausgebildet. Das Beleuchtungsmittel 52 ist bevorzugt mit als LEDs ausgebildeten Leuchtmitteln, insbesondere mit als UV-LEDs ausgebildeten Leuchtmitteln ausgeführt.

Die Reflexionsinspektionseinrichtung 42 ist in bevorzugter Ausführung gegen direkte Sicht in die UV-Lichtquelle des Beleuchtungsmittel 52 und/oder gegen den Einfall von UV-Streulicht auf den Bereich der Inspektionslinie 53 geschützt und weist entsprechende Schutze auf.

Grundsätzlich unabhängig von der Ausführung des im Beleuchtungsmittel 44; 52 vorgesehenen Leuchtmittels, jedoch bevorzugt zumindest für den Fall einer Ausführung mit einer oder mehreren als Lampen ausgebildeten IR- oder UV-Leuchtmittel, ist dem Beleuchtungsmittels 44; 52 eine Kühlung beigeordnet. Bevorzugt ist diese als Kühlfluid führende Leitung ausgebildet, welcher z. B. über einen ersten Anschluss 56; 58 das Kühlfluid zu- und über einen andere Anschluss 57; 59 abführbar ist (siehe z. B. Fig. 11, Fig. 12 oder Fig. 13).

In der Ausführung mit einer Transmissionsinspektionseinrichtung 41 und einer Reflexionsinspektionseinrichtung 42 umfasst das Inspektionssystem somit zwei jeweils eine Kamera 43; 51 umfassende Systeme, welche jeweils eine Inspektionslinie 47; 53 auf einem zumindest teilweise und/oder in einem Längenwellenfenster transparent ausgeführten Transportzylinder 33; 38; 39 oder Transportmittel 46 quer zur Transportrichtung abtastet, wobei jede Inspektionslinie 47; 53 von einem eigenen Beleuchtungsmittel 44; 52 (z. B. mit UV-Strahlung einerseits und mit IR-Strahlung andererseits) bestrahlt wird. In den Figuren Fig. 11 bis Fig. 13 ist der Sachverhalt am Beispiel des Transportzylinders 33 aufgezeigt, jedoch auf die anderen Transportzylinder 38 und/oder auf Transportzylinder 33; 38; 38 reines anderen Umfangs zu übertragen (in den betreffenden Figuren gekennzeichnet durch die in Klammern angeführen Bezugszeichen 38 und 39).

In den dargestellten und bevorzugten Ausführungen umfasst die einzige oder zumindest eine der Druckstellen 11; 12, z. B. zumindest die stromabwärtige Druckstelle 11, zwei zusammenwirkende Sammeldruckwerke 06; 07 mit jeweils mindestens zwei, z. B. zwei oder vier, Formzylindern 21; 22 und zugeordneten Farbwerken 26; 27 (z. B. Fig. 2, Fig. 4, Fig. 6 und Fig. 8).

Die Druckwerkszylinder 16; 17; 18; 19; 19* zur Bildung der einzigen oder stromabwärtigen Druckstelle 11; 12 einer Druckstellengruppe 03; 03*; 03** mit z. B. vertikalem Produktpfad sind hier vorzugsweise dreifachgroß, d. h. zur Aufnahme dreier Bedruckstoffbogen 02 am Umfang, zur Bildung einer ersten von mehreren Druckstellen 11; 12 und/oder zur Bildung einer Druckstellengruppe 03*** mit z. B. horizontalem Produktpfad vorzugsweise doppeltgroß, d. h. zur Aufnahme zweier Bedruckstoffbogen 02 am Umfang ausgeführt. Für den Fall, dass der im Bedruckstoffpfad ersten oder einzigen Druckstelle 11; 12 eine Förderstrecke 36 mit mehreren rotierenden Transportmitteln 33; 38; 39, insbesondere Transporttrommeln 33; 38; 39, zwischen der Zuführeinrichtung 01 und dem Transportzylinder 19* der im Transportpfad ersten oder einzigen Druckstelle 12 vorgesehen ist, kann die Transmissionsinspektionseinrichtung 41 und/oder die Reflexionsinspektionseinrichtung 42 grundsätzlich am Transportpfad eines beliebigen der rotierenden Transportmittel 33; 38; 39 vorgesehen sein. Bevorzugt ist zumindest die Transmissionsinspektionseinrichtung 41 jedoch an einem Transportmittel 33 vorgesehen, welches einem die Bedruckstoffbogen 02 von einem vorausgehenden Transportmittel 46, z. B. einem Bandförderer 46 oder Bändertisch 46, oder direkt aus der Zuführeinrichtung 01 übernehmenden ersten rotierenden Transportmittel 38 nachgeordnet und/oder einem dem die Bedruckstoffbogen 02 aufnehmenden Druckwerkszylinder 17; 19; 19* der im Bedruckstoffpfad ersten Druckstelle 12; 11 als letztes vorgeordneten rotierenden Transportmittel vorgeordnet ist. Die oder eine Reflexionsinspektionseinrichtung 42 ist bevorzugt an einem Transportmittel 33; 38; 39 vorgesehen, auf welchem der Bedruckstoffbogen 02 auf derselben Bedruckstoffseite aufliegend gefördert wird, auf welcher er auch auf dem als Transportzylinder 17; 19; 19* wirksamen Druckwerkszylinder 17; 19; 19* aufliegend durch die im Transportpfad erste oder einzige Druckstelle 12; 11 gefördert wird.

Wie in der Ausführung mit horizontalem Bedruckstoffpfad in Fig. 9 und Fig.10 exemplarisch strichliert dargestellt, könnten die Transmissionsinspektionseinrichtung 41 und die Reflexionsinspektionseinrichtung 42 grundsätzlich auch mit unterschiedlichen Transportzylindern 33; 38; 39 zusammen wirkend am Bedruckstoffpfad angeordnet sein.

Bei der Herstellung eines Wertpapierproduktes oder -zwischenproduktes in einer o. g. Druckmaschine, wobei ein noch unbedruckter Bedruckstoff 02 in einem ersten Druckprozess erstmalig bedruckt wird, erfolgt durch die mindestens eine Inspektionseinrichtung 41; 42 eine Vorinspektion. Diese dient der Überprüfung von Sicherheitsmerkmalen, welche vor dem ersten von beispielsweise mehreren Druckprozessen, d. h. vor dem erstmaligen Bedrucken des noch unbedruckten Bedruckstoffs 02, im oder auf dem Bedruckstoff 02 bereits enthalten sind.

Dabei werden eine oder mehrere nachfolgend aufgeführte Inspektionen durchgeführt: Es erfolgt eine Inspektion eines im Bedruckstoffbogen 02 z. B. enthaltenen Sicherheitsfadens, insbesondere durch Inspektion über den gesamten Bogens 02.

Dabei wird im Durchlichtverfahren, insbesondere unter Anwendung von IR-Strahlung, unter Verwendung einer z. B. o. g. Transmissionsinspektionseinrichtung 41 eine Prüfung auf Vorhandensein/Nichtvorhandensein eines Sicherheitsfadens erfolgen und/oder eine Prüfung auf Kontinuität, d. h. Durchgängigkeit, der Sicherheitsfäden im Bedruckstoff 02 und/oder eine Prüfung auf Abweichungen in der Dicke des Sicherheitsfadens und/oder auf ein seitliches Wandern des Sicherheitsfadens über eine definierte Grenze hinaus und/oder eine Prüfung eines im oder auf dem Sicherheitsfaden enthaltenen Mikrotextes.

Zusätzlich wird im Auflichtverfahren, insbesondere unter Anwendung von UV-Strahlung, unter Verwendung einer z. B. o. g. Reflexionsinspektionseinrichtung 42 eine Prüfung auf das Vorhandensein / Nichtvorhandensein einer UV-Fluoreszenz im Sicherheitsfaden und/oder eine Prüfung auf Vorhandensein/Nichtvorhandensein eines Wasserzeichens über den gesamten Bogen 02 und/oder eine Prüfung auf Vorhandensein bzw. Nichtvorhandensein von ggf. enthaltenen Sicherheitsfasern und/oder einer UV-Fluoreszenz in den Fasern über den gesamten Bogen 02.

Die Inspektionseinrichtungen 41; 42 stehen ausgangsseitig - beispielsweise über eine Datenverarbeitungseinrichtung - mit einer Maschinensteuerung in Signalverbindung, durch welche anhand eines die Güte des inspizierten Bedruckstoffbogens 02 repräsentierenden Inspektionsergebnisses in der Stapelauslage 04 für einen zuvor als fehlerhaft erkannten Bedruckstoffbogen 02 eine Abgabe dieses Bedruckstoffbogens 02 über einem als Makulaturstapel definierten Stapelraum der Stapelauslage 04 ausgelöst wird bzw. auslösbar ist. Zusätzlich kann durch die Maschinensteuerung infolge des Inspektionsergebnisses für einen zuvor als fehlerhaft erkannten Bedruckstoffbogen 02 ein Abstellen der oder einer Druckstelle 11; 12; 12* erfolgen oder bewirkbar sein. Die als fehlerfrei erkannten Bedruckstoffbogen 02 werden in einem Stapelraum der Stapelauslage 04 für Gutbogen auf einem Produktstapel abgelegt bzw. sind dort ablegbar.

### Bezugszeichenliste

- 01: Zuführeinrichtung, Bogenanleger
- 02: Bedruckstoff, Bedruckstoffbogen, Bogen, Wertpapierbogen
- 03: Druckgruppe
- 03*: Druckgruppe, Druckstellengruppe, Druckturm
- 03**: Druckgruppe, Druckstellengruppe, Druckturm
- 03***: Druckgruppe, Druckstellengruppe
- 03.1: Aggregat, Druckeinheit
- 03.2: Aggregat, Druckeinheit
- 03.1*: Aggregat, Druckeinheit
- 03.2*: Aggregat, Druckeinheit
- 03.1**: Aggregat, Druckeinheit
- 03.2**: Aggregat, Druckeinheit
- 03.1***: Aggregat, Druckeinheit
- 03.2***: Aggregat, Druckeinheit
- 04: Produktauslage, Stapelauslage
- 05: -
- 06: Druckwerk, Sammeldruckwerk
- 07: Druckwerk, Sammeldruckwerk
- 08: Druckwerk, Sammeldruckwerk
- 09: Druckwerk, Sammeldruckwerk
- 10: -
- 11: Druckstelle, Doppeldruckstelle
- 12: Druckstelle, Doppeldruckstelle
- 12*: Druckstelle, Einfachdruckstelle
- 13: Transportsystem, Kettengreifersystem
- 13*: Transportsystem
- 14: Trockeneinrichtung, Strahlungstrockner
- 15: -
- 16: Zylinder, Druckwerkszylinder, Transportzylinder, Übertragungszylinder, Gegendruckzylinder, Farbsammelzylinder
- 17: Zylinder, Druckwerkszylinder, Transportzylinder, Übertragungszylinder, Gegendruckzylinder, Farbsammelzylinder
- 18: Zylinder, Druckwerkszylinder, Transportzylinder, Übertragungszylinder, Gegendruckzylinder, Farbsammelzylinder
- 19: Zylinder, Druckwerkszylinder, Transportzylinder, Übertragungszylinder, Gegendruckzylinder, Farbsammelzylinder
- 19*: Zylinder, Druckwerkszylinder, Transportzylinder, Gegendruckzylinder
- 20: -
- 21: Zylinder, Druckwerkszylinder, Formzylinder
- 22: Zylinder, Druckwerkszylinder, Formzylinder
- 23: Zylinder, Druckwerkszylinder, Formzylinder
- 24: Zylinder, Druckwerkszylinder, Formzylinder
- 25: -
- 26: Einfärbeeinrichtung, Farbwerk, Walzenfarbwerk, Kurzfarbwerk
- 27: Einfärbeeinrichtung, Farbwerk, Walzenfarbwerk, Kurzfarbwerk
- 28: Einfärbeeinrichtung, Farbwerk, Walzenfarbwerk, Kurzfarbwerk
- 29: Einfärbeeinrichtung, Farbwerk, Walzenfarbwerk, Kurzfarbwerk
- 30: -
- 31: Halteeinrichtung, Greiferleiste
- 32: Halteeinrichtung, Greiferleiste
- 33: Transportmittel, Transportzylinder, Transporttrommel
- 34: Halteeinrichtung, Greiferleiste
- 35: -
- 36: Förderstrecke
- 37: Förderstrecke
- 38: Transportmittel, Transportzylinder, Transporttrommel, Anlagetrommel
- 39: Transportmittel, Transportzylinder, Transporttrommel
- 40: -
- 41: Inspektionseinrichtung, Transmissionsinspektionseinrichtung
- 42: Inspektionseinrichtung, Reflexionsinspektionseinrichtung
- 43: Sensor, Kamera, Zeilenkamera
- 44: Beleuchtungsmittel
- 45: -
- 46: Transportmittel, Bandförderer, Bändertisch
- 47: Inspektionslinie
- 48: Transport-Bypass
- 49: Betätigungsmittel
- 50: -
- 51: Sensor, Kamera, Zeilenkamera
- 52: Beleuchtungsmittel
- 53: Inspektionslinie
- 54: Abtastsegment
- 55: -
- 56: Anschluss
- 57: Anschluss
- 58: Anschluss
- 59: Anschluss

- α: Öffnungswinkel

## Patentansprüche

1. Druckmaschine zur Herstellung von Wertpapierprodukten oder Wertpapierzwischenprodukten mit einer Zuführeinrichtung (01) für das Zuführen unbedruckten Bedruckstoffs (02) in die Druckmaschine, mit mehreren Druckwerken (06; 07; 08; 09), durch welche der unbedruckte Bedruckstoff (02) an einer oder an mehreren Druckstellen (11; 12) in einem indirekten Flachdruckverfahren und/oder indirekten Hochdruckverfahren bedruckbar ist, wobei in einer Förderstrecke (36) zwischen der Zuführeinrichtung (01) und der ersten im Bedruckstoffpfad angeordneten Druckstelle (11; 12) eine Reflexionsinspektionseinrichtung (42) zur Inspektion des noch unbedruckten Bedruckstoffs (02) unter Verwendung von UV-Strahlung auf im oder auf dem Bedruckstoff enthaltene Sicherheitsmerkmale vorgesehen ist, **dadurch gekennzeichnet, dass** in der Förderstrecke (36) zwischen der Zuführeinrichtung (01) und der ersten im Bedruckstoffpfad angeordneten Druckstelle (11; 12) zusätzlich eine als Transmissionsinspektionseinrichtung (41) ausgeführte Inspektionseinrichtung (41) vorgesehen ist, und dass die Transmissionsinspektionseinrichtung (41) eine IR-empfindliche Kamera (43) umfasst und am Transportpfad eines Transportzylinders (33; 38; 39) vorgesehen ist, der eine zumindest teilweise, in zumindest dem für die Inspektion relevanten Wellenlängenbereich transparente Mantelfläche aufweist.

2. Druckmaschine nach Anspruch 1, **dadurch gekennzeichnet, dass** die Reflexionsinspektionseinrichtung (42) ein Beleuchtungsmittel (52) und eine Kamera (51) umfasst und/oder dass die Reflexionsinspektionseinrichtung (42) ein Beleuchtungsmittel (52), welches Licht mit einem im UV-Wellenlängenbereich liegenden Strahlungsmaximum und/oder mit einer auf die Strahlungsleistung bezogenen spektralen Halbwertsbreite von höchstens 150 nm, emittiert, und/oder eine UV-empfindliche Kamera (51) umfasst.

3. Druckmaschine nach Anspruch 2, **dadurch gekennzeichnet, dass** die Reflexionsinspektionseinrichtung (42) am Transportpfad eines Transportzylinders (33; 38; 39) vorgesehen ist.

4. Druckmaschine nach Anspruch 3, **dadurch gekennzeichnet, dass** das Beleuchtungsmittel (52) und die Kamera (51) derart angeordnet sind, dass das Kameraobjektiv auf die Mittelachse des Transportzylinders (33; 38; 39) gerichtet ist und/oder dass das Beleuchtungsmittel (52) den Transportzylinder (33; 38; 39) zur Bildung einer Inspektionslinie (53) von außen her aus einem Winkel bestrahlt, der um höchstens 30° von der am Ort der Inspektionslinie (53) verlaufenden radialen Richtung des Transportzylinders (33; 38; 39) abweicht.

5. Druckmaschine nach Anspruch 1, 2, 3 oder 4, **dadurch gekennzeichnet, dass** ein Beleuchtungsmittel (52) oder eine Kamera (51) der Transmissionsinspektionseinrichtung (41) innerhalb des Transportzylinders (33; 38; 39) angeordnet ist und das entsprechend andere Bauteil aus Beleuchtungsmittel (52) und Kamera (51) außerhalb des Transportzylinders (33; 38; 39) angeordnet und auf dessen Oberfläche gerichtet ist.

6. Druckmaschine nach Anspruch 1, 2, 3, 4 oder 5, **dadurch gekennzeichnet, dass** die Transmissionsinspektionseinrichtung (41) und die Reflexionsinspektionseinrichtung (42) am Transportpfad eines selben Transportzylinders (33; 38; 39) vorgesehen sind.

7. Druckmaschine nach Anspruch 2, 3, 4, 5 oder 6, **dadurch gekennzeichnet, dass** ein Beleuchtungsmittel (44) der Transmissionsinspektionseinrichtung (41) derart im Transportzylinder (33; 38; 39) angeordnet ist, sodass es den zumindest teilweise transparenten Transportzylinder (33; 38; 39) von innen auf einer axial verlaufenden Inspektionslinie (47) am Zylindermantel bestrahlt, die die radial verlaufende Verbindungslinie zwischen Mitte Kameraobjektiv und Zylinderachse schneidet und/oder sodass das Beleuchtungsmittel (44) auf der Verbindungslinie zwischen Mitte Kameraobjektiv und Zylinderachse liegt.

8. Druckmaschine nach Anspruch 1, 2, 3, 4, 5, 6 oder 7, **dadurch gekennzeichnet, dass** die Transmissionsinspektionseinrichtung (41) ein Beleuchtungsmittel (44) umfasst, welches Licht mit einem im IR-Wellenlängenbereich liegenden Strahlungsmaximum und/oder mit einer auf die Strahlungsleistung bezogenen spektralen Halbwertsbreite von höchstens 150 nm emittiert.

9. Druckmaschine nach Anspruch 1, 2, 3, 4, 5, 6, 7 oder 8, **dadurch gekennzeichnet, dass** der Transportpfad durch die mindestens eine Druckstelle (11; 12; 12*) und/oder zwischen zwei Druckstellen (11; 12; 12*) vertikal verläuft.

10. Druckmaschine nach Anspruch 1, 2, 3, 4, 5, 6, 7, 8 oder 9, **dadurch gekennzeichnet, dass** im Bedruckstoffpfad zumindest eine Druckstelle (11; 12) vorgesehen ist, welche auf wenigstens einer Seite oder auf beiden Seiten des Bedruckstoffpfades ein als Sammeldruckwerk (06; 07; 08; 09) ausgeführtes Druckwerk (06; 07; 08; 09) aufweist, oder dass in dem der Transmissionsinspektionseinrichtung (41) nachgeordneten Bedruckstoffpfad zueinander beabstandet zwei als Doppeldruckstellen (11; 12) ausgebildete Druckstellen (11; 12) vorgesehen sind, die jeweils durch zwei beidseitig des Bedruckstoffpfades vorgesehene und als Sammeldruckwerke (06; 07; 08; 09) ausgebildete Druckwerke (06; 07; 08; 09) gebildet sind .

11. Druckmaschine nach Anspruch 1, 2, 3, 4, 5, 6, 7, 8, 9 oder 10, **dadurch gekennzeichnet, dass** die Inspektionseinrichtung (41; 42) eingerichtet ist, den noch unbedruckten Bedruckstoff (02) über zumindest 80 % seiner quer zur Transportrichtung verlaufenden Breite und/oder über zumindest die Druckbreite der sich stromabwärts anschließenden Druckstelle (11; 12) zu inspizieren.

12. Verfahren zur Herstellung von Wertpapierprodukten oder Wertpapierzwischenprodukten, wobei einer Wertpapierdruckmaschine eingangsseitig ein noch unbedruckter Bedruckstoff (02) zugeführt wird, der Bedruckstoff (02) an einer im Bedruckstoffpfad liegenden Druckstelle (11; 12) auf einer oder auf beiden Seiten in einem indirekten Flachdruckverfahren und/oder indirekten Hochdruckverfahren bedruckt wird, und wobei der noch unbedruckte Bedruckstoff (02) vor Erreichen der Druckstelle (11; 12) durch eine Reflexionsinspektionseinrichtung (42) unter Verwendung von UV-Strahlung auf im oder auf dem Bedruckstoff enthaltene Sicherheitsmerkmale überprüft wird, **dadurch gekennzeichnet, dass** der noch unbedruckte Bedruckstoff (02) vor Erreichen der Druckstelle (11; 12) zusätzlich hierzu durch mindestens eine als Transmissionsinspektionseinrichtung (41) ausgeführte Inspektionseinrichtung (41) in einem Durchlichtverfahren auf Sicherheitsmerkmale hin überprüft wird, die im noch unbedruckten Bedruckstoff (02) bereits enthalten sind.

13. Verfahren nach Anspruch 12, **dadurch gekennzeichnet, dass** der Bedruckstoff (02) stromabwärts der Transmissionsinspektionseinrichtung (41) an wenigstens einer Druckstelle (11; 12) gleichzeitig beidseitig und/oder nach einem Sammeldruckverfahren gleichzeitig mit den Druckbildern mehrerer Formzylinder (21; 22; 23; 24) bedruckt wird.

14. Verfahren nach Anspruch 12 oder 13, **dadurch gekennzeichnet, dass** im Durchlichtverfahren eine Inspektion eines im Bedruckstoff (02) enthaltenen Sicherheitsfadens erfolgt, nämlich eine Prüfung auf Vorhandensein/Nichtvorhandensein eines Sicherheitsfadens erfolgt und /oder eine Prüfung auf Kontinuität, d. h. Durchgängigkeit, der Sicherheitsfäden im Bedruckstoff (02) und/oder eine Prüfung auf Abweichungen in der Dicke des Sicherheitsfadens und/oder auf ein seitliches Wandern des Sicherheitsfadens über eine definierte Grenze hinaus und/oder eine Prüfung eines im oder auf dem Sicherheitsfaden enthaltenen Mikrotextes, und /oder dass im Auflichtverfahren eine Prüfung auf das Vorhandensein/Nichtvorhandensein einer UV-Fluoreszenz im Sicherheitsfaden und/oder eine Prüfung auf Vorhandensein/Nichtvorhandensein eines Wasserzeichens und/oder eine Prüfung auf Vorhandensein bzw. Nichtvorhandensein von enthaltenen Sicherheitsfasern und/oder einer UV-Fluoreszenz in den Fasern erfolgt.

15. Verfahren nach Anspruch 14, **dadurch gekennzeichnet, dass** das Prüfen im Durchlichtverfahren und das Prüfen im Auflichtverfahren während des Transportes des Bedruckstoffs (02) über einen selben Transportzylinder (33; 38; 39) einer im Bedruckstoffpfad stromaufwärts der ersten Druckstelle (11; 12) liegenden Förderstrecke (36) vorgenommen wird.

## Claims

1. A printing press for producing security products or intermediate security products, comprising a feed device (01) for feeding unprinted printing substrate (02) into the printing press, multiple printing units (06; 07; 08; 09) by which the unprinted printing substrate (02) can be printed in an indirect planographic printing method and/or an indirect letterpress printing method in one or more printing points (11; 12), wherein in a conveyor line (36) between the feed device (01) and the first printing point (11; 12) in the printing substrate path a reflective inspection device (42) is provided for inspecting, with the use of UV radiation, the as yet unprinted printing substrate (02) for security features contained in or on the printing substrate, **characterized in that** in the conveyor line (36) between the feed device (01) and the first printing point (11; 12) in the printing substrate path an inspection device (41) embodied as a transmissive inspection device (41) is additionally provided, and **in that** the transmissive inspection device (41) comprises an IR-sensitive camera (43) and is provided on the transport path of a transport cylinder (33; 38; 39), the circumferential surface of which is at least partially transparent in at least the wavelength range that is relevant for the inspection.

2. The printing press according to claim 1, **characterized in that** the reflective inspection device (42) comprises an illumination means (52) and a camera (51) and/or **in that** the reflective inspection device (42) comprises an illumination means (52) that emits light with a radiation maximum lying in the UV wavelength range and/or with a spectral half-width of no more than 150 nm based on radiant power, and/or comprises a UV sensitive camera (51).

3. The printing press according to claim 2, **characterized in that** the reflective inspection device (42) is provided on the transport path of a transport cylinder (33; 38; 39).

4. The printing press according to claim 3, **characterized in that** the illumination means (52) and the camera (51) are arranged in such a way that the camera lens is directed toward the central axis of the transport cylinder (33; 38; 39) and/or in that to form the inspection line (53), the illumination means (52) irradiates the transport cylinder (33; 38; 39) from the outside at an angle that deviates no more than 30° from the radial direction of the transport cylinder (33; 38; 39) at the location of the inspection line (53).

5. The printing press according to claim 1, 2, 3 or 4, **characterized in that** an illumination means (52) or a camera (51) of the transmissive inspection device (41) is arranged inside the transport cylinder (33; 38; 39), and the other component, either illumination means (52) or camera (51), is arranged outside of the transport cylinder (33; 38; 39) and directed toward the surface thereof.

6. The printing press according to claim 1, 2, 3, 4 or 5, **characterized in that** the transmissive inspection device (41) and the reflective inspection device (42) are provided on the transport path of the same transport cylinder (33; 38; 39).

7. The printing press according to claim 2, 3, 4, 5 or 6, **characterized in that** an illumination means (44) of the transmissive inspection device (41) is arranged in the transport cylinder (33; 38; 39) in such a way that it irradiates the at least partially transparent transport cylinder (33; 38; 39) from the inside along an inspection line (47) that extends axially on the cylinder shell, which line intersects the connecting line that extends radially between the center of the camera lens and the cylinder axis, and/or in such a way that the illumination means (44) lies on the connecting line between the center of the camera lens and the cylinder axis.

8. The printing press according to claim 1, 2, 3, 4, 5, 6 or 7, **characterized in that** the transmissive inspection device (41) comprises an illumination means (44) that emits light with a maximum radiation lying in the IR wavelength range and/or with a spectral half-width of no more than 150 nm based on radiant power.

9. The printing press according to claim 1, 2, 3, 4, 5, 6, 7 or 8, **characterized in that** the transport path extends vertically through the at least one printing point (11; 12; 12*) and/or between two printing points (11; 12; 12*).

10. The printing press according to claim 1, 2, 3, 4, 5, 6, 7, 8 or 9, **characterized in that** in the printing substrate path at least one printing point (11; 12) is provided, which has a printing unit (06; 07; 08; 09) embodied as a collective printing unit (06; 07; 08; 09) on at least one side or on both sides of the printing substrate path, or **in that** in the printing substrate path downstream of the transmissive inspection device (41), two printing points (11; 12) configured as double printing points (11; 12) are provided, spaced apart in relation to one another, each of which is formed by two printing units (06; 07; 08; 09), configured as collective printing units (06; 07; 08; 09), provided on the two sides of the printing substrate path.

11. The printing press according to claim 1, 2, 3, 4, 5, 6, 7, 8, 9 or 10, **characterized in that** the inspection device (41; 42) is configured to inspect the as yet unprinted printing substrate (02) over at least 80% of its width running transversely to the direction of transport and/or over at least the printing width of the printing point (11; 12) that follows downstream.

12. A method for producing security products or intermediate security products, wherein an as yet unprinted printing substrate (02) is fed into the input side of a security printing press, the printing substrate (02) is printed on one or on both sides in an indirect planographic printing and/or letterpress printing method in a printing point lying in the printing substrate path (11; 12), and wherein before it reaches the printing point (11; 12), the as yet unprinted printing substrate (02) is inspected by a reflective inspection device (42) using UV radiation for security features contained in or on the printing substrate, **characterized in that** before it reaches the printing point (11; 12), the as yet unprinted printing substrate (02) is additionally inspected in a transmitted light method by at least one inspection device (41) embodied as a transmissive inspection device (41) for security features that are already contained in the as yet unprinted printing substrate (02).

13. The method according to claim 12, **characterized in that** downstream of the transmissive inspection device (41), the printing substrate (02) is printed in at least one printing point (11; 12) on both sides simultaneously and/or with the print images from multiple form cylinders (21; 22; 23; 24) simultaneously according to a collective printing method.

14. The method according to claim 12 or 13, **characterized in that** in the transmitted light method a security thread embedded in the printing substrate (02) is inspected, specifically a check for the presence/absence of a security thread is carried out and/or a check for continuity, i.e. absence of interruption, of the security threads in the printing substrate (02) and/or a check for variations in the thickness of the security thread and/or for a lateral migration of the security thread beyond a specified limit and/or a check of a microtext contained in or on the security thread is carried out, and/or **in that** in the incident light method, a check for the presence/absence of UV fluorescence in the security thread and/or a check for the presence/absence of a watermark and/or a check for the presence or absence of embedded security fibers and/or a UV fluorescence in the fibers is carried out.

15. The method according to claim 14, **characterized in that** the check by the transmitted light method and the check by the incident light method are carried out during the transport of the printing substrate (02) over the same transport cylinder (33; 38; 39) of a conveyor line (36) located upstream of the first printing point (11; 12) in the printing substrate path.

## Revendications

1. Machine à imprimer pour la fabrication de produits formant titres ou produits intermédiaires formant titres avec un système d'amenée (01) pour l'amenée d'un support d'impression (02) non imprimé dans la machine à imprimer, avec plusieurs groupes d'impression (06 ; 07 ; 08 ; 09), par lesquels le support d'impression (02) non imprimé peut être imprimé sur un ou sur plusieurs points d'impression (11 ; 12) dans un procédé d'impression à plat indirect et/ou procédé de typographie indirect, dans laquelle un système d'inspection par réflexion (42) pour l'inspection du support d'impression (02) encore non imprimé au moyen d'un rayonnement UV à la recherche de caractéristiques de sécurité contenues dans ou sur le support d'impression est prévu dans une voie de transport (36) entre le système d'amenée (01) et le premier point d'impression (11 ; 12) disposé dans le trajet de support d'impression, **caractérisée en ce qu'**un système d'inspection (41) conçu sous la forme d'un système d'inspection par transmission (41) est prévu en plus dans la voie de transport (36) entre le système d'amenée (01) et le premier point d'impression (11 ; 12) disposé dans le trajet de support d'impression, et que le système d'inspection par transmission (41) comprend une caméra (43) sensible aux infrarouges et est prévu sur le trajet de transport d'un cylindre de transport (33 ; 38 ; 39), qui présente une surface d'enveloppe au moins en partie transparente dans au moins la gamme de longueurs d'onde pertinente pour l'inspection.

2. Machine à imprimer selon la revendication 1, **caractérisée en ce que** le système d'inspection par réflexion (42) comprend un moyen d'éclairage (52) et une caméra (51) et/ou que le système d'inspection par réflexion (42) comprend un moyen d'éclairage (52), lequel émet de la lumière avec un maximum de rayonnement situé dans la gamme de longueurs d'onde des UV et/ou avec une largeur à mi-hauteur spectrale par rapport à la puissance de rayonnement d'au plus 150 nm, et/ou comprend une caméra sensible aux UV (51).

3. Machine à imprimer selon la revendication 2, **caractérisée en ce que** le système d'inspection par réflexion (42) est prévu sur le trajet de transport d'un cylindre de transport (33 ; 38 ; 39).

4. Machine à imprimer selon la revendication 3, **caractérisée en ce que** le moyen d'éclairage (52) et la caméra (51) sont disposés de telle sorte que l'objectif de caméra est dirigé sur l'axe médian du cylindre de transport (33 ; 38 ; 39) et/ou que le moyen d'éclairage (52) irradie le cylindre de transport (33 ; 38 ; 39) pour la formation d'une ligne d'inspection (53) de l'extérieur à partir d'un angle qui diffère d'au plus 30° de la direction radiale du cylindre de transport (33 ; 38 ; 39) s'étendant à l'emplacement de la ligne d'inspection (53).

5. Machine à imprimer selon la revendication 1, 2, 3 ou 4, **caractérisée en ce qu'**un moyen d'éclairage (52) ou une caméra (51) du système d'inspection par transmission (41) est disposé(e) à l'intérieur du cylindre de transport (33 ; 38 ; 39) et l'autre pièce correspondante composée du moyen d'éclairage (52) et de la caméra (51) est disposée à l'extérieur du cylindre de transport (33 ; 38 ; 39) et dirigée sur la surface de celui-ci .

6. Machine à imprimer selon la revendication 1, 2, 3, 4 ou 5, **caractérisée en ce que** le système d'inspection par transmission (41) et le système d'inspection par réflexion (42) sont prévus sur le trajet de transport d'un même cylindre de transport (33 ; 38 ; 39).

7. Machine à imprimer selon la revendication 2, 3, 4, 5 ou 6, **caractérisée en ce qu'**un moyen d'éclairage (44) du système d'inspection par transmission (41) est disposé dans le cylindre de transport (33 ; 38 ; 39), de telle sorte qu'il irradie le cylindre de transport (33 ; 38; 39) au moins en partie transparent depuis l'intérieur sur une ligne d'inspection (47) s'étendant axialement sur l'enveloppe cylindrique, qui coupe la ligne de liaison s'étendant radialement entre le centre de l'objectif de caméra et l'axe de cylindre et/ou de sorte que le moyen d'éclairage (44) se situe sur la ligne de liaison entre le centre de l'objectif de caméra et l'axe de cylindre.

8. Machine à imprimer selon la revendication 1, 2, 3, 4, 5, 6 ou 7, **caractérisée en ce que** le système d'inspection par transmission (41) comprend un moyen d'éclairage (44), lequel émet de la lumière avec un maximum de rayonnement situé dans la gamme de longueurs d'onde des infrarouges et/ou avec une largeur à mi-hauteur spectrale par rapport à la puissance de rayonnement d'au plus 150 nm.

9. Machine à imprimer selon la revendication 1, 2, 3, 4, 5, 6, 7 ou 8, **caractérisée en ce que** le trajet de transport s'étend verticalement à travers le au moins un point d'impression (11 ; 12 ; 12*) et/ou entre deux points d'impression (11 ; 12 ; 12*).

10. Machine à imprimer selon la revendication 1, 2, 3, 4, 5, 6, 7, 8 ou 9, **caractérisée en ce qu'**au moins un point d'impression (11 ; 12) est prévu dans le trajet de support d'impression, lequel présente sur au moins une face ou sur les deux faces du trajet de support d'impression un groupe d'impression (06 ; 07 ; 08 ; 09) conçu sous la forme d'un groupe d'impression groupée (06 ; 07 ; 08 ; 09), ou que deux points d'impression (11 ; 12) réalisés sous la forme de points d'impression doubles (11 ; 12) sont prévus à distance l'un de l'autre dans le trajet de support d'impression situé en aval du système d'inspection par transmission (41), qui sont formés respectivement par deux groupes d'impression (06 ; 07 ; 08 ; 09) prévus de part et d'autre du trajet de support d'impression et réalisés sous la forme de groupes d'impression groupée (06 ; 07 ; 08 ; 09).

11. Machine à imprimer selon la revendication 1, 2, 3, 4, 5, 6, 7, 8, 9 ou 10, **caractérisée en ce que** le système d'inspection (41 ; 42) est configuré pour inspecter le support d'impression (02) encore non imprimé sur au moins 80 % de sa largeur s'étendant transversalement à la direction de transport et/ou sur au moins la largeur d'impression du point d'impression (11 ; 12) se raccordant en aval.

12. Procédé pour la fabrication de produits formant titres ou produits intermédiaires formant titres, dans lequel un support d'impression (02) encore non imprimé est amené côté entrée à une machine à imprimer des titres, le support d'impression (02) est imprimé sur un point d'impression (11 ; 12) situé dans le trajet de support d'impression sur une ou sur les deux faces dans un procédé d'impression à plat indirect et/ou procédé de typographie indirect, et dans lequel le support d'impression (02) encore non imprimé avant d'atteindre le point d'impression (11 ; 12) est contrôlé par un système d'inspection par réflexion (42) au moyen d'un rayonnement UV à la recherche de caractéristiques de sécurité contenues dans ou sur le support d'impression, **caractérisé en ce que** le support d'impression (02) encore non imprimé avant d'atteindre le point d'impression (11 ; 12) est contrôlé en plus de cela par au moins un système d'inspection (41) conçu sous la forme d'un système d'inspection par transmission (41) dans un procédé à lumière transmise à la recherche de caractéristiques de sécurité, qui sont déjà contenues dans le support d'impression (02) encore non imprimé.

13. Procédé selon la revendication 12, **caractérisé en ce que** le support d'impression (02) est imprimé en aval du système d'inspection par transmission (41) sur au moins un point d'impression (11 ; 12) simultanément des deux côtés et/ou après un procédé d'impression groupée simultanément avec les images imprimées de plusieurs cylindres porte-plaque (21 ; 22 ; 23 ; 24) .

14. Procédé selon la revendication 12 ou 13, **caractérisé en ce que** dans le procédé par lumière transmise une inspection d'un fil de sécurité contenu dans le support d'impression (02) s'effectue, à savoir un contrôle à la recherche de la présence/l'absence d'un fil de sécurité et/ou un contrôle à la recherche d'une continuité, c'est-à-dire d'une absence d'interruption, des fils de sécurité dans le support d'impression (02) et/ou un contrôle à la recherche d'écarts dans l'épaisseur du fil de sécurité et/ou à la recherche d'un déplacement latéral du fil de sécurité au-delà d'un seuil défini et/ou un contrôle d'un microtexte contenu dans ou sur le fil de sécurité, et/ou que dans le procédé par lumière réfléchie un contrôle à la recherche de la présence/l'absence d'une fluorescence UV dans le fil de sécurité et/ou un contrôle à la recherche de la présence/l'absence d'un filigrane et/ou un contrôle à la recherche de la présence ou de l'absence de fils de sécurité contenus et/ou d'une fluorescence UV dans les fibres s'effectue.

15. Procédé selon la revendication 14, **caractérisé en ce que** le contrôle dans le procédé par lumière transmise et le contrôle dans le procédé par lumière réfléchie est réalisé pendant le transport du support d'impression (02) au-dessus d'un même cylindre de transport (33 ; 38 ; 39) d'une voie de transport (36) située dans le trajet de support d'impression en amont du premier point d'impression (11 ; 12).
